# EUROPÄISCHE PATENTSCHRIFT

(11) **EP 2 239 361 B1**
(45) Veröffentlichungstag und Bekanntmachung des Hinweises auf die Patenterteilung: **17.12.2014**
(21) Anmeldenummer: 10003505.4
(22) Anmeldetag: 31.03.2010
(51) Int. Cl.: D06F 39/00, D06F 21/04

(54) **Verfahren und Vorrichtung zur Nassbehandlung von Wäsche**
Method and device for wet treating articles of laundry
Procédé et dispositif destinés au traitement humide du linge

(30) Priorität: 09.04.2009 DE 102009016710
(43) Veröffentlichungstag der Anmeldung: 13.10.2010
(73) Patentinhaber: Herbert Kannegiesser GmbH, 32602 Vlotho (DE)
(72) Erfinder: Bringewatt, Wilhelm, 32457 Porta Westfalica (DE); Heinz, Engelbert, 32602 Vlotho (DE)
(74) Vertreter: Möller, Friedrich

(56) Entgegenhaltungen:
- EP-A2- 0 030 341
- AT-B- 204 515
- DE-A1-102008 035 792
- GB-A- 573 674
- JP-A- 10 235 088

## Beschreibung

Die Erfindung betrifft ein Verfahren zur Nassbehandlung von Wäsche gemäß dem Oberbegriff des Anspruchs 1. Des Weiteren betrifft die Erfindung eine Vorrichtung zur Nassbehandlung von Wäsche gemäß dem Oberbegriff des Anspruchs 6.

Die Nassbehandlung von Wäsche jeglicher Art, insbesondere das Waschen und Spülen von Wäsche, erfolgt in Waschmaschinen oder auch Waschschleudermaschinen mit einer drehend angetriebenen Trommel. Waschschleudermaschinen verfügen über eine Trommel mit nur einer einzigen Kammer. Größere Waschmaschinen, insbesondere Durchlaufwaschmaschinen für gewerbliche Wäschereien, weisen eine längliche Trommel mit mehreren in Längsrichtung entlang der Drehachse der Trommel aufeinanderfolgenden Kammern auf. Die Erfindung bezieht sich sowohl auf Durchlaufwaschmaschinen als auch auf Waschmaschinen mit einer nur eine einzige Kammer aufweisenden Trommel, insbesondere Waschschleudermaschinen.

Die zum Waschen und auch Spülen der Wäsche dienende Behandlungsflüssigkeit muss erwärmt werden. Dazu ist es aus der AT-B-204515 bekannt, die sich in einer Außentrommel befindende Behandlungsflüssigkeit direkt durch in die Außentrommel eingeführten Heizdampf zu erhitzen oder gemäß der GB-A-573 674 die Außentrommel von einer Unterseite her mit Gasbrenner oder elektrischen Heizelementen zu beheizen.

Ausgehend vom Vorstehenden liegt der Erfindung die Aufgabe zugrunde, ein Verfahren und eine Vorrichtung zur Nassbehandlung von Wäsche zu schaffen, die auf einfache Weise ein Aufwärmen bzw. Aufheizen der Behandlungsflüssigkeit in der Waschmaschine, insbesondere der Durchlaufwaschmaschine oder der Waschschleudermaschine, zulassen.

Ein Verfahren zur Lösung der eingangs genannten Aufgabe weist die Maßnahmen des Anspruchs 1 auf. Demnach ist vorgesehen, die Behandlungsflüssigkeit durch Dampf aufzuheizen, der in einer mindestens einem Teil der die Trommel umgebenden Außentrommel erzeugt wird. Dadurch kann nicht nur das Beheizen der Behandlungsflüssigkeit in der Waschmaschine oder Waschschleudermaschine erfolgen, der Dampf zum Aufheizen der Behandlungsflüssigkeit wird auch in der Waschmaschine oder Waschschleudermaschine erzeugt. Hierbei hat die Außentrommel eine Mehrfachfunktion; sie dient als Dampferzeuger und zur Bereitstellung einer Wärmetauscherfläche, insbesondere Kondensationsfläche für den Dampf, wodurch die Behandlungsflüssigkeit, die mit der Außentrommel in Kontakt kommt, aufgeheizt wird.

Es ist des Weiteren vorgesehen, dass der Dampf in wenigstens einem umlaufenden von der Außentrommel um die Trommel gebildeten Ringraum erzeugt wird, der die ganze Trommel oder zumindest denjenigen Teil der Trommel umgibt, in dem Behandlungsflüssigkeit aufzuheizen ist.

Bei einer bevorzugten Ausgestaltung des Verfahrens ist vorgesehen, den Dampf durch Verdampfen einer Flüssigkeit in mindestens einem unteren Bereich des Ringraums unterhalb der Drehachse der Trommel zu erzeugen. Die zu verdampfende Flüssigkeit sammelt sich schwerkraftbedingt in diesem unteren Teil des Ringraums, so dass sie hier gezielt und besonders wirksam so weit erhitzt werden kann, dass Dampf entsteht. Der Dampf verteilt sich im die Trommel im Bereich der Außentrommel umgebenden Ringraum, wodurch die mit der Innenwandung des Ringraums in Kontakt kommende Behandlungsflüssigkeit durch Kondensieren des Dampfs an dieser Innenwandung erwärmt bzw. aufgeheizt wird. Damit die Behandlungsflüssigkeit mit der Innenwandung des mit Dampf gefüllten Ringraums in Kontakt kommen kann, ist dort, wo die Behandlungsflüssigkeit erwärmt oder aufgeheizt werden soll, die Trommel flüssigkeitsdurchlässig ausgebildet.

Bevorzugt wird zur Erzeugung von Dampf im jeweiligen Ringraum die diesen aufweisende stillstehende Außentrommel von außen mindestens bereichsweise befeuert, vorzugsweise im unteren Bereich, in dem sich zu verdampfende Flüssigkeit sammelt. Durch die äußere Befeuerung der den Ringraum aufweisenden Außentrommel kommt eine besonders wirksame Wärmeübertragung zustande.

Alternativ ist es denkbar, die Flüssigkeit in mindestens einem Ringraum im Inneren der zum Aufheizen der Behandlungsflüssigkeit dienenden Außentrommel durch wenigstens eine in dem Ringraum angeordnete Heizeinrichtung zu verdampfen. Diese Heizeinrichtung kann durch ein Wärmeträgerfluid, beispielsweise Thermoöl, aber auch elektrisch betrieben werden. Die Anordnung der mindestens einen Heizeinrichtung im Ringraum führt zu einem besonders intensiven, insbesondere direkten Kontakt der Heizeinrichtung mit der zu verdampfenden Flüssigkeit im Ringraum.

Bei einer Durchlaufwaschmaschine mit einer mehrere in Längsrichtung aufeinanderfolgende Kammern aufweisenden länglichen Trommel und nur einer mindestens einer Kammer zugeordneten Außentrommel wird nur im Bereich wenigstens einer die Außentrommel aufweisenden Kammer Dampf erzeugt. Die Außentrommel dient dabei aber auch als Dampferzeuger, insbesondere als eine Art Dampfkessel. Demnach kann in einer Durchlaufwaschmaschine die Dampferzeugung gezielt im Bereich mindestens einer solchen Kammer erfolgen, in der die Behandlungsflüssigkeit erwärmt oder aufgeheizt werden soll. Externe Heizeinrichtungen und zum Aufheizen der Behandlungsflüssigkeit dienende Tanks erfordert eine solche Durchlaufwaschmaschine nicht mehr.

Eine Vorrichtung zur Lösung der eingangs genannten Aufgabe, wobei es sich um eine Waschmaschine, insbesondere Durchlaufwaschmaschine, aber auch eine Waschschleudermaschine handeln kann, weist die Merkmale des Anspruchs 6 auf. Demnach ist es vorgesehen, die stillstehende Außentrommel mindestens bereichsweise doppelwandig auszubilden. Dadurch erhält die Außentrommel in ihrem doppelwandigen Bereich einen geschlossenen Raum, vorzugsweise einen geschlossen Ringraum, der die drehend angetriebene (innere) Trommel wenigstens teilweise umgibt. Im Ringraum der doppelwandigen Außentrommel ist durch mindestens eine Heizeinrichtung Dampf erzeugbar. Die doppelwandige Außentrommel dient dabei sozusagen als Dampfkessel. Indem weiterhin vorgesehen ist, dass die Trommel im Bereich der doppelwandigen Außentrommel flüssigkeitsdurchlässig ist, kann die Behandlungsflüssigkeit in diesem flüssigkeitsdurchlässigen Bereich die Innenseite der Innenwandung der doppelwandigen Außentrommel benetzen, so dass der im Ringraum erzeugte Dampf über die Innenseite der doppelwandigen Außentrommel seine Wärmeenergie direkt an die aufzuheizende Behandlungsflüssigkeit übertragen kann. Die Innenwandung dient dabei als Kondensatorfläche oder Kondensationsfläche, woran der in der doppelwandigen Außentrommel erzeugte Dampf kondensiert.

Bei einer vorteilhaften Weiterbildung der Vorrichtung ist vorgesehen, die doppelwandige Außentrommel aus einer zylindrischen Innenwandung und einer im unteren Bereich eine Erweiterung, insbesondere eine Querschnittserweiterung, aufweisenden Außenwandung zu bilden. Abgesehen von der Erweiterung ist die Außentrommel auch zylindrisch ausgebildet, jedoch mit einem etwas größeren Durchmesser als die Innenwandung, so dass außerhalb der Erweiterung die Außenwandung die Innenwandung mit geringem Abstand konzentrisch umgibt. Um die Trommel herum entsteht so ein umlaufender Ringraum mit abgesehen von der Erweiterung im unteren Bereich der Außentrommel konstanten Querschnitt. Diese Gestaltung der doppelwandigen Außentrommel sorgt dafür, dass im Bereich der Erweiterung, insbesondere der Querschnittserweiterung, ein Reservoir für zu verdampfende Flüssigkeit im Ringraum geschaffen wird, das so bemessen ist, dass die Flüssigkeit die zylindrische Innenwandung der Außentrommel auch im Bereich der Querschnittserweiterung nicht berührt, so dass die Innenwandung des als Druckkammer zur Dampferzeugung dienenden Ringraums vollständig, nämlich umlaufend, mit dem im Ringraum erzeugten Dampf in Kontakt gelangen kann. Dadurch wird die gesamte Innenwandung der Außentrommel vom Dampf aufgeheizt, so dass die Innenwandung als Kondensationsfläche dienen kann, an der in der Außentrommel erzeugter Dampf kondensiert. Die dabei dienende Energie steht über die über ihren ganzen Umfang als Wärmeübertragungsfläche dienende Innenfläche zum Aufheizen der Behandlungsflüssigkeit zur Verfügung.

Gemäß einem weiteren Vorschlag der Erfindung kann die Außentrommel nur über einen Teil ihrer Länge (in Richtung der Drehachse der Trommel) doppelwandig ausgebildet sein. Es ist dadurch möglich, der Trommel, insbesondere einer Kammer derselben, auch noch eine konventionelle einwandige Außentrommel zuzuordnen, die dazu dient, Behandlungsflüssigkeit im Bereich der jeweiligen Kammer abzulassen oder zuzuführen. Bevorzugt erstrecken sich dann der einwandige Bereich und der doppelwandige Bereich der Außentrommel jeweils über die halbe Länge der Trommel oder nur über die halbe Länge einer Kammer der Trommel. Die Außentrommel ist in diesem Falle bevorzugt mittig unterteilt. Auf diese Weise kann die Trommel oder nur eine Kammer derselben sowohl direkt beheizt werden als auch eine Zu- oder Abfuhr der Behandlungsflüssigkeit erfolgen.

Eine bevorzugte Weiterbildung der Vorrichtung sieht es vor, die doppelwandige Außentrommel vorzugsweise im unteren Bereich mit wenigstens einem Kanal zur Ableitung und/ oder Zufuhr von Behandlungsflüssigkeit zu versehen. Es kann so Behandlungsflüssigkeit durch die doppelwandige Außentrommel hindurchgeleitet werden. Dadurch kann sich die doppelwandige Außentrommel über die ganze Länge einer Kammer oder der Trommel erstrecken und so eine wirksame Aufheizung der Behandlungsflüssigkeit in der Trommel erfolgen, gleichwohl aber durch den Ringraum in der doppelwandigen Außentrommel hindurch Behandlungsflüssigkeit aus der Trommel oder der jeweiligen Kammer abgelassen oder zugeführt werden. Der Kanal weist dazu gegenüberliegende offene Stirnseiten sowohl in der Innenwandung als auch in der Außenwandung der Außentrommel auf. Der Kanal ist bevorzugt verschließbar durch ein Ventil, so dass er zum bedarfsweisen Zuführen oder Ablassen von Behandlungsflüssigkeit geöffnet werden kann.

Bei einer als Durchlaufwaschmaschine ausgebildeten Vorrichtung, die eine Trommel mit mehreren in ihrer Längsrichtung aufeinanderfolgenden Kammern aufweist, ist vorgesehen, nur mindestens einer Kammer eine Außentrommel zuzuordnen, die mindestens über einen Teil ihrer Länge doppelwandig ausgebildet ist. Bei solchen Durchlaufwaschmaschinen ist es besonders vorteilhaft, die Behandlungsflüssigkeit vorzugsweise am Anfang der Klarwaschzone und alternativ oder zusätzlich am Anfang der Spülzone direkt aufzuheizen mit Dampf, der in der jeweiligen doppelwandigen Außentrommel sowohl erzeugt wird als auch kondensiert.

Mindestens einer Außentrommel der Durchlaufwaschmaschine ist wenigstens im Bereich, in der sie doppelwandig ausgebildet ist, eine Heizeinrichtung zugeordnet. Die Heizeinrichtung kann außerhalb der doppelwandigen Außentrommel vorgesehen sein, und zwar vorzugsweise unter derselben, aber auch im Ringraum der doppelwandigen Außentrommel, wobei auch in diesem Falle die Heizeinrichtung vorzugsweise einem unteren Bereich des Ringraums zugeordnet ist, und zwar demjenigen Bereich, der mit einer Erweiterung, insbesondere einer wannenartigen oder nach außen gewölbten Querschnittsaufweitung versehen ist. In dieser Aufweitung ist genügend Platz für die Unterbringung der Heizeinrichtung im Ringraum und außerdem sammelt sich hier die in Dampf umzuwandelnde Flüssigkeit, so dass diese durch direkten Kontakt mit der Heizeinrichtung die von der Heizeinrichtung erzeugte Energie vollständig aufnehmen kann.

Es ist des Weiteren vorgesehen, vorzugsweise jeder doppelwandigen Außentrommel einen den Druck und/oder die Temperatur im Ringraum messenden Sensor zuzuordnen. Dadurch kann die Druckkammer auf kritische Werte überprüft werden, so dass hierin keine unzulässig hohen Drücke oder Temperaturen entstehen können. Gegebenenfalls kann es auch reichen, nur den Druck oder die Temperatur im jeweiligen Ringraum zu ermitteln.

Bevorzugt ist es vorgesehen, dass die Druck- und/oder Temperatursensoren ihre Messwerte laufend an eine Einrichtung übertragen, die die Werte überprüft, insbesondere eine Regelung mit vorgegebenen Sollwerten vornimmt. Auf diese Weise können insbesondere vorgegebene Betriebsparameter der Vorrichtung nicht nur überwacht, sondern auch gezielt angefahren werden. Insbesondere ist es möglich, die Vorrichtung so zu betreiben, dass vorgegebene Behandlungsdaten der Wäsche eingehalten werden, die vor allem in Abhängigkeit anhand der Art der jeweils zu behandelnden Wäsche ausgewählt wird.

Bevorzugte Ausführungsbeispiele der Erfindung werden nachfolgend anhand der Zeichnung näher erläutert. In dieser zeigen:
- Fig. 1: eine schematische Seitenansicht einer als Durchlaufwaschmaschine ausgebildeten Vorrichtung der Erfindung,
- Fig. 2: einen Schnitt II-II durch die Durchlaufmaschine der Fig. 1,
- Fig. 3: ein zweites Ausführungsbeispiel einer Durchlaufwaschmaschine in einer Ansicht analog zur Fig. 1,
- Fig. 4: einen Schnitt IV-IV durch die Durchlaufwaschmaschine der Fig. 3,
- Fig. 5: ein drittes Ausführungsbeispiel einer Durchlaufwaschmaschine in einer teilweisen Seitenansicht gemäß der Fig. 1,
- Fig. 6: einen Schnitt VI-VI durch eine Kammer der Durchlaufwaschmaschine der Fig. 5,
- Fig. 7: ein viertes Ausführungsbeispiel einer Durchlaufwaschmaschine in einer Seitenansicht analog zur Fig. 5,
- Fig. 8: einen Schnitt VIII-VIII durch eine Kammer der Durchlaufwaschmaschine der Fig. 7,
- Fig. 9: einen Schnitt IX-IX durch die Durchlaufwaschmaschine der Fig. 7,
- Fig. 10: einen schematischen Längsschnitt durch eine weitere erfindungsgemäße Vorrichtung, nämlich eine Waschschleudermaschine, und
- Fig. 11: ein alternatives Ausführungsbeispiel einer Waschschleudermaschine in einer Ansicht analog zur Fig. 10.

Die Erfindung bezieht sich auf verschiedene Vorrichtungen zur Nassbehandlung von Wäsche jeglicher Art. Die Figuren zeigen als Durchlaufwaschmaschinen bzw. Waschstraßen für gewerblichen Wäschereien ausgebildete Vorrichtungen und als sogenannte Waschschleudermaschine ausgebildete Vorrichtungen.

Die in den Fig. 1 und 2 gezeigte Durchlaufwaschmaschine verfügt über eine längliche zylindrische Trommel 20, die über eine vorzugsweise horizontale Drehachse 21 drehend antreibbar ist, und zwar umlaufend oder nur durch Teilkreisbewegungen in periodisch sich ändernden Richtungen. In der Trommel 20 sind durch quergerichtete Trennwände 22 mehrere in Längsrichtung der Durchlaufwaschmaschine längs der Drehachse 21 aufeinanderfolgende Kammer 23 gebildet. Die Kammer 23 können gleich groß oder auch unterschiedlich groß sein. Im gezeigten Ausführungsbeispiel sind bis auf die größere erste Kammer 23 alle darauffolgenden Kammern etwa gleich groß.

Die in der Fig. 1 gezeigte Durchlaufwaschmaschine verfügt über dreizehn aufeinanderfolgende Kammern 23. Die in Durchlaufrichtung (von links nach rechts in der Fig. 1) aufeinanderfolgenden ersten vier Kammern 23 bilden eine Vorwaschzone 24. Die darauffolgenden fünf Kammern 23 sind für eine Klarwaschzone 25 vorgesehen. Schließlich bilden die letzten Kammern 23 eine Spülzone 26, die gegebenenfalls auch zum Ausrüsten der Wäsche dienen kann. Die Erfindung ist nicht auf Durchlaufwaschmaschinen mit den in der Fig. 1 gezeigten dreizehn Kammern 23 beschränkt. Vielmehr kann die Anzahl der Kammern 23 je nach Art der Durchlaufwaschmaschine kleiner oder größer sein. Es ist auch denkbar, dass die Durchlaufwaschmaschine nur eine Vorwaschzone 24 und eine Klarwaschzone 25 aufweist. Das gilt insbesondere für den Fall, dass die Wäsche hinter der Durchlaufwaschmaschine in vorzugsweise in einer Entwässerungseinrichtung gespült wird.

Bei der Durchlaufwaschmaschine der Fig. 1 ist der letzten Kammer 23 der Vorwaschzone 24, der ersten Kammer 23 der Klarwaschzone 25, der letzten Kammer 23 der Klarwaschzone 25 und der ersten Kammer 23 der Spülzone 26 jeweils eine feststehende Außentrommel 27, 28 zugeordnet. Im Bereich derjenigen Kammern 23, denen Außentrommeln 27 und 28 zugeordnet sind, ist der Mantel der drehend antreibbaren Trommel 20 gelocht bzw. perforiert, so dass Behandlungsflüssigkeit aus der jeweiligen Kammer 23 durch die infolge der Perforation oder Lochung flüssigkeitsdurchlässige Wandung der Trommel 20 zu einer Innenwandung 31 der jeweiligen Außentrommel 27 bzw. 28 gelangen kann. Diejenigen Kammern 23 der Trommel 20, denen keine Außentrommeln 27, 28 zugeordnet sind, verfügen über flüssigkeitsdichte, geschlossene Wandungen.

Die Außentrommeln 27 dienen dazu, Behandlungsflüssigkeit aus den Kammern 23, denen die Außentrommeln 27 zugeordnet sind, durch einen vorzugsweise verschließbaren Abfluss 29 abzulassen und gegebenenfalls auch Behandlungsflüssigkeit zuzuführen.

In erfindungsgemäß besonderer Weise sind die Außentrommeln 28 ausgebildet. Die Außentrommeln dienen nämlich dazu, sowohl Dampf zu erzeugen als auch den Dampf zu kondensieren. Dazu sind die Außentrommeln 28 doppelwandig ausgebildet. Die doppelwandigen Außentrommeln 28 stellen Druckbehälter dar, in denen Dampf erzeugt wird. Die doppelwandigen Außentrommeln 28 dienen so quasi als "Dampfkessel". Außerdem dienen die Innenwandungen 31 der doppelwandigen Außentrommeln 28 auch als Kondensationsfläche bzw. Kondensatorfläche, an der der im Inneren der doppelwandigen Außentrommeln 28 erzeugte Dampf kondensiert. Die dabei an die als Wärmeübertragungsflächen dienenden Innenwandungen 31 abgegebene Wärmeenergie heizt die Behandlungsflüssigkeiten auf, die sich an den Innenseiten der Innenwandungen 31 der Außentrommeln 28 befinden.

Im Inneren jeder der gleich ausgebildeten doppelwandigen Außentrommeln 28 ist ein die flüssigkeitsdurchlässige Wandung der Trommel 20 im Bereich der mit der Außentrommel 28 versehenen Kammern 23 umgebender, umlaufender Ringraum 30 gebildet. Dieser Ringraum 30 ist in der Fig. 2 im Querschnitt dargestellt. Demnach verfügt die Außentrommel 28 über die zylindrische Innenwandung 31, deren Durchmesser etwas größer ist als der Durchmesser der Trommel 20. Die zylindrische Innenwandung 31 der Außentrommel 28 umgibt die Trommel 20 konzentrisch. Die Außentrommel 28 verfügt des Weiteren über eine die Innenwandung 31 mit Abstand vollständig umgebende Außenwandung 32. Zwischen der größeren Außenwandung 32 und der kleineren Innenwandung 31 entsteht so der geschlossen umlaufende Ringraum 30, der als Druckbehälter zur Dampferzeugung in der jeweiligen Außentrommel 28 dient. Die Außenwandung 32 ist nur teilweise, nämlich in einem oberen Teil, zylindrisch ausgebildet. Dieser zylindrische oberer Teil der Außenwandung 32 weist einen größeren Durchmesser als die Innenwandung 31 auf, umgibt somit die Innenwandung 31 konzentrisch. Die Mittelpunkte der Innenwandung 31 und des zylindrischen oberen Teils der Außenwandung 32 liegen dadurch auf der Drehachse 21 der Trommel 20. Der untere Bereich der Außenwandung 32 ist mit einer Erweiterung, insbesondere einer Querschnittserweiterung, versehen. Diese kommt dadurch zustande, dass der untere Teil der Außenwandung 32 eine Gestalt aufweist, die von der zylindrischen Gestalt des oberen Teils der Außenwandung 32 abweicht, nämlich nach außen erweitert ist. Diese Gestalt des unteren Teils der Außenwandung 32 kann eine beliebige Geometrie aufweisen, die zu einer Aufweitung im unteren Bereich des Ringraums 30 der Außentrommel 28 führt. Im gezeigten Ausführungsbeispiel weist die Außenwandung 32 einen etwas ebenflächigen, horizontalen Bodenbereich 23 auf. Dieser kann leicht gewölbt sein, wobei die tiefste Stelle unterhalb der Drehachse 21 liegt. Dadurch sammelt sich die Flüssigkeit 34 im Ringraum 30 an der tiefsten Stelle der Außentrommel 28 und bedeckt insbesondere vollständig die ebenflächige oder leicht gewölbte Bodenwandung 33. Abweichend vom gezeigten Ausführungsbeispiel ist es denkbar, dass die Außenwandung 32 im unteren Bereich eine wannenartige Auswölbung aufweist oder die untere Hälfte der Außenwandung 32 zur Bildung der Querschnittserweiterung als eine Halbellipse oder eine Parabel ausgebildet ist. Denkbar ist es auch, die Querschnittserweiterung des unteren Teils der Außentrommel 28 durch eine rinnenartige Aufweitung der Außenwandung 32 im Bodenbereich zu bilden. Grundsätzlich lässt sich die Erfindung realisieren durch Aufweitungen im unteren Bereich der Außentrommel 28, insbesondere der Außenwandung 32 derselben, die eine beliebige geometrische Gestalt aufweist, die zu einem Sammeln der Flüssigkeit 34 im Bodenbereich der Außentrommel 28 führt und sicherstellt, dass die Flüssigkeit 34 den unteren Scheitelbereich der Innenwandung 31 nicht berührt. Bei allen Ausgestaltungen der Aufweitungen ist vorgesehen, dass der Querschnitt des Ringraums 30 im unteren Bereich der Außentrommel 28 größer ist als im oberen Bereich; vorzugsweise der Querschnitt des Ringraums 30 nach unten hin insbesondere konzentrisch zunimmt.

Bei der Durchlaufwaschmaschine der Fig. 1 und 2 wird die Außentrommel 28 an der Unterseite befeuert durch einen Gas- oder Ölbrenner. Diese Befeuerung kann durch ein mittig unter der Außentrommel 28 angeordnetes Flammrohr 35 erfolgen, das eine geradlinige Reihe aus einer Vielzahl von Flammen 45 erzeugt. Durch das sich in Längsrichtung der Außentrommel 28 durchgehend erstreckende Flammrohr 35 wird eine geschlossene Flammenreihe erzeugt, wobei die Flammen 45 von unten gegen die Bodenwandung 33 der Außenwandung 32 der Außentrommel 28 gerichtet sind.

In der Außenwandung 32 der Außentrommel 28 sind ein Drucksensor 36 und ein Temperatursensor 37 angeordnet. Diese Sensoren 36 und 37 erfassen den Druck und die Temperatur im Ringraum 30 in der Außentrommel 28. Die Messwerte werden vorzugsweise einer Einrichtung zugeführt, die sie entsprechend verarbeitet. Die Einrichtung dient zum Regeln des Dampfdrucks im Inneren der Außentrommel 28. Denkbar ist es auch, der Außentrommel 28 nur einen Drucksensor 36 oder nur einen Temperatursensor 37 zuzuordnen. Zusätzlich weist jede Außentrommel 28 vorzugsweise noch mindestens ein in den Figuren nicht gezeigtes Überdruckventil auf.

Abweichend vom gezeigten Ausführungsbeispiel ist es denkbar, bei Durchlaufwaschmaschinen, bei denen die Trommel 20 zur Nassbehandlung der Wäsche nicht umlaufend, sondern nur hin- und hergehend (schwenkend) angetrieben wird, die Außentrommel 28 so auszubilden, dass sie nur teilweise doppelwandig ist, insbesondere in einem unteren Bereich, in dem sich die Behandlungsflüssigkeit in der mit der Außentrommel 28 versehenen Kammer 23 befindet. Der dann nicht mehr geschlossene Ringraum 23 umgibt in diesem Falle nur einen unteren Teil der Trommel 20, beispielsweise nur eine untere Hälfte derselben.

Die Fig. 3 und 4 zeigen ein weiteres Ausführungsbeispiel einer Durchlaufwaschmaschine. Diese Durchlaufwaschmaschine unterscheidet sich von derjenigen der Fig. 1 und 2 nur in einer anderen Beheizung der zu verdampfenden Flüssigkeit in der Außentrommel 28. Im Übrigen entspricht die Durchlaufwaschmaschine der Fig. 3 und 4 derjenigen der Fig. 1 und 2. Deswegen werden für gleiche Teile gleiche Bezugsziffern verwendet.

Aus der Fig. 4 geht hervor, dass zur Dampferzeugung im Ringraum 30 die sich in der Aufweitung im unteren Bereich der Außentrommel 28 befindliche Flüssigkeit direkt aufgeheizt wird durch im Bereich der Bodenwandung 33 angeordnete Heizstäbe 38. Im gezeigten Ausführungsbeispiel sind die vorzugsweise elektrisch betriebenen Heizstäbe 38 in Rohren 39 angeordnet. Die Rohre 39 erstrecken sich durchgehend in Längsrichtung der Außentrommel 28 zwischen gegenüberliegenden Stirnwänden derselben. Mit den Stirnwänden der Außentrommel 28 sind die Enden der Rohre 39 flüssigkeitsdicht verschweißt. Die Rohre 39 sind an den Stirnseiten der Außentrommel 28 offen zum Einsatz der Heizstäbe 38 und zum Hindurchführen von Kabeln zur Versorgung der Heizstäbe 38 mit elektrischer Energie. Im gezeigten Ausführungsbeispiel sind zwei übereinanderliegende Reihen mehrerer nebeneinanderliegender Rohre 39 dicht über der Bodenwandung 33 der Außentrommel 28 angeordnet, und zwar auf Lücke. Dadurch liegen alle Rohre 39 in der zur Dampfbildung im Ringraum 30 dienenden Flüssigkeit.

Die Fig. 5 und 6 zeigen ein weiteres Ausführungsbeispiel einer erfindungsgemäßen Durchlaufwaschmaschine. Diese ist prinzipiell genauso wie die Durchlaufwaschmaschine der zuvor beschriebenen Ausführungsbeispiele ausgebildet sein, weswegen für gleiche Teile gleiche Bezugsziffern verwendet werden.

In der Fig. 5 ist nur ein teilweiser Längsschnitt durch die Trommel 20 der Durchlaufwaschmaschine gezeigt, und zwar im Bereich einer ersten Kammer 23 der Klarwaschzone 25. Im Bereich anderer Kammern 23 kann die Durchlaufwaschmaschine genauso ausgebildet sein. Bei dieser Durchlaufwaschmaschine ist der Kammer 23 eine Außentrommel 40 zugeordnet, die gleichzeitig die Funktionen in den Außentrommeln 27 und 28 der zuvor beschriebenen Ausführungsbeispiele der Durchlaufwaschmaschine erfüllt. Zu diesem Zweck ist die Außentrommel 40 in Längsrichtung der Kammer 23 unterteilt in einen in Behandlungsrichtung vornliegenden einwandigen Teil gemäß der Außentrommel 27 und einen nachfolgenden Teil gemäß der Außentrommel 28. Im gezeigten Ausführungsbeispiel ist die Außentrommel 40 etwa mittig geteilt, so dass jeder Teil der Außentrommel 40 etwa gleich lang ist. Bei Bedarf kann die Unterteilung auch anders erfolgen, indem beispielsweise der hintere Teil der Außentrommel 40, der der doppelwandigen Außentrommel 28 der zuvor beschriebenen Durchlaufwaschmaschine entspricht, größer ist. Der erste Teil der Außentrommel 40 dient wie die Außentrommel 27 dazu, durch den im Bereich der Kammer 23 flüssigkeitsdurchlässigen Mantel der Trommel 20 hindurch Behandlungsflüssigkeit über ein Abfluss 29 aus der Kammer 23 abzuführen oder auch zuzuführen. Der hintere Teil der Außentrommel 40 dient wie die Außentrommel 28 zur Erzeugung von Dampf zur Aufheizung der Behandlungsflüssigkeit in der Kammer 23.

Im Querschnitt ist der hintere zur Dampferzeugung dienende doppelwandige Teil der Außentrommel 40 genauso ausgebildet wie die Außentrommel 28 (vgl. Fig. 2 und 6). Nur erstreckt sich die doppelwandige Außentrommel 40 lediglich über einen Teil der Länge der Kammer 23. Ebenso erstreckt sich das Flammrohr 35 zur außenseitigen Beheizung der Bodenwandung 33 der Außenwandung 32 der Außentrommel 28 nur über einen hinteren Teil der Kammer 23, dem der doppelwandige Teil der Außentrommel 40 zugeordnet ist. Im Übrigen ist der doppelwandige Teil der Außentrommel 40 genauso ausgebildet wie bei der Außentrommel 28, so dass insoweit auf die Beschreibung der Außentrommel 28 im Zusammenhang mit der Durchlaufwaschmaschine der Fig. 1 und 2 Bezug genommen wird.

Alternativ zum gezeigten Ausführungsbeispiel kann der doppelwandige Teil der Außentrommel 40 auch beheizt sein durch Heizstäbe 38 und/oder Rohre 39 im Inneren des Ringraums 30 gemäß der Durchlaufwaschmaschine der Fig. 4.

Die Fig. 7 bis 9 zeigen einen Teil eines weiteren Ausführungsbeispiels einer erfindungsgemäßen Durchlaufwaschmaschine. Diese Durchlaufwaschmaschine ist genauso ausgebildet wie die Durchlaufwaschmaschine der Fig. 1 und 2. Deswegen werden für gleiche Teile wiederum gleiche Bezugsziffern verwendet.

Die Durchlaufwaschmaschine der Fig. 7 bis 9 unterscheidet sich von der Durchlaufwaschmaschine der Fig. 1 und 2 nur durch eine andere Ausbildung der Außentrommel 41. Diese Außentrommel 41 vereint auch die Funktionen der Außentrommeln 27 und 28 der Durchlaufwaschmaschine der Fig. 1 und 2. Dazu ist im Gegensatz zur Durchlaufwaschmaschine der Fig. 5 und 6 die Außentrommel 41 nicht in Längsrichtung der Kammer 23 geteilt. Vielmehr ist die Außentrommel 21 wie beim Ausführungsbeispiel der Fig. 1 und 2 in Längsrichtung der ganzen Kammer 23 durchgehend doppelwandig ausgebildet, um auch als Druckbehälter bzw. Dampfkessel zur Dampferzeugung im Inneren der Außentrommel 41 zu dienen. Um gleichwohl im Bereich der Außentrommel 41 Behandlungsflüssigkeit aus der Kammer 23 ableiten oder ggf. auch zuführen zu können, ist im Ringraum 30 der doppelwandigen Außentrommel 41 ein Kanal vorgesehen, bei dem es sich im gezeigten Ausführungsbeispiel um ein Rohr 42 handelt. Das Rohr 42 ist unter der Drehachse 21 an der tiefsten Stelle der Außentrommel 41 vorgesehen. Es erstreckt sich in senkrechter Richtung durch den Ringraum 30 sowie die Innenwandung 31 und die Außenwandung 32. Das Rohr 42 ist flüssigkeitsdicht mit Durchgangsbohrungen in der Innenwandung 31 und der Außenwandung 32 verschweißt, die mit dem Außendurchmesser des Rohres 42 korrespondierenden. Gegenüberliegende Stirnseiten des Rohrs 42 sind offen, so dass das Rohr 42 Öffnungen in der Innenwandung 31 und der Außenwandung 32 bildet, durch die Behandlungsflüssigkeit, die sich aufgrund der im Bereich der Außentrommel 41 flüssigkeitsdurchlässig ausgebildeten Trommel 20 im Bodenbereich der Innenwandung 31 der Außentrommel 41 sammelt, durch das Rohr 42 nach außen abfließen kann. Die Flüssigkeit wird also vom Rohr 42 durch den Ringraum 30 und die Außenwandung 32 der Außentrommel 41 hindurchgeleitet (Fig. 9).

Dem eine Abflussöffnung für Behandlungsflüssigkeit aus der Kammer 23 darstellenden Rohr 42 ist im gezeigten Ausführungsbeispiel ein Ventil 43 zugeordnet. Das Ventil 43 verschließt das Rohr 42. Durch Öffnen des Ventils 43 kann Behandlungsflüssigkeit aus der Kammer 23 vom Rohr 42 durch die Außentrommel 41 hindurch abgelassen oder auch zugeführt werden.

Die Fig. 10 zeigt eine als Waschschleudermaschine ausgebildete Vorrichtung gemäß der Erfindung. Diese Waschschleudermaschine verfügt über nur eine einzige Kammer 50 aufweisende drehend antreibbare Trommel 46. Die Trommel 46 weist eine vollständig flüssigkeitsdurchlässige, beispielsweise gelochte, Zylinderwandung 47 auf. Die gesamte Zylinderwandung 47 der Waschschleudermaschine ist umgeben von einer stillstehenden Außentrommel 48.

Die Außentrommel 48 ist teilweise einwandig und teilweise doppelwandig ausgebildet. In Längsrichtung entlang einer Drehachse 49 der Trommel 46 ist ein erster Teil der Außentrommel 48 einwandig, während der darauffolgende zweite Teil der Außentrommel 48 doppelwandig ist. Im gezeigten Ausführungsbeispiel ist die Außentrommel 48 auch etwa mittig geteilt in einem anfänglichen einwandigen und einen darauffolgenden zweiwandigen Bereich. Im einwandigen Bereich der Außentrommel 48 kann Behandlungsflüssigkeit aus der einzigen Kammer 50 in der Trommel 46 durch die gelochte Zylinderwandung 47 sowohl abgeführt als auch zugeführt werden. Im darauffolgenden doppelwandigen Teil der Außentrommel 48 erfolgt eine außenseitige Befeuerung nur dieses doppelwandigen Teils der Außentrommel 48 durch ein längliches Flammrohr 51. Dadurch wird Flüssigkeit 34 im die Trommel 46 vollständig umgebenden Ringraum 52 im doppelwandigen Teil der Außentrommel 48 so weit aufgeheizt, dass Dampf im Ringraum 52 entsteht, der die Behandlungsflüssigkeit, die infolge der gelochten Zylinderwandung 47 die Innenwandung 53 des doppelwandigen Teils der Außentrommel 48 benetzt, erhitzt. Dabei dient der Ringraum 52 in der Außentrommel 28 als Druckbehälter bzw. Dampfkessel zur Erzeugung des Dampfs. Gleichzeitig dient die Innenwandung 53 des doppelwandigen Teils der Außentrommel 48 als Kondensations- bzw. Kondensatorfläche für den in der Außentrommel 48 erzeugten Dampf. Die dabei frei werdende Wärmeenergie wird über die Innenwandung 53 durch Wärmeleitung an die die Innenseite der Innenwandung 53 benetzende Behandlungsflüssigkeit weitergeleitet, um die Behandlungsflüssigkeit aufzuheizen. Die Außenwandung 54 im doppelwandigen Bereich der Außentrommel 48 ist im unteren Bereich mit einer Aufweitung, insbesondere einer Querschnittsaufweitung versehen, die dazu führt, dass sich im durch die Querschnittsaufweitung im Volumen vergrößerten Bodenbereich des doppelwandigen Teils der Außentrommel 48 Flüssigkeit sammelt, die von der vom Flammrohr 51 erhitzten Außenwandung 54 soweit aufgeheizt wird, dass Dampf im als Dampferzeuger und Kondensator dienenden Ringraum 52 entsteht.

Die Außentrommel 48 der Waschschleudermaschine der Fig. 10 ist prinzipiell genauso ausgebildet wie die Außentrommel 40 der in den Fig. 5 und 6 gezeigten Durchlaufwaschmaschine. Deswegen wird hinsichtlich der konkreten Ausbildung der Außentrommel 48 Bezug genommen auf die Beschreibung im Zusammenhang mit der Außentrommel 40. Für gleiche Teile werden gleiche Bezugsziffern verwendet.

Die Fig. 11 zeigt eine Waschschleudermaschine, die prinzipiell der in der Fig. 10 gezeigten Waschschleudermaschine entspricht. Deswegen werden für gleiche Teile gleiche Bezugsziffern der Durchlaufwaschmaschine der Fig. 10 verwendet. Auf die Beschreibung der Durchlaufwaschmaschine der Fig. 10 wird Bezug genommen.

Die Durchlaufwaschmaschine der Fig. 11 unterscheidet sich von derjenigen der Fig. 10 nur durch eine andere Ausbildung der Außentrommel 55. Diese Außentrommel 55 ist über die gesamte Länge der Kammer 50 durchgehend doppelwandig ausgebildet. Zur Zu- und Abfuhr von Behandlungsflüssigkeit in die Kammer 50 bzw. aus der Kammer 50 heraus ist im unteren Bereich der Außentrommel 55 ein Kanal vorgesehen. Dieser Kanal ist wie bei der Durchlaufwaschmaschine gemäß den Fig. 7 bis 9 als ein Rohr 56 ausgebildet, womit Behandlungsflüssigkeit durch den Ringraum 52 der doppelwandigen Außentrommel 55 durchführbar ist.

Zur Erzeugung von Dampf im Ringraum 52 der doppelwandigen Außentrommel 55 ist unter der Außenwandung 54 der Außentrommel 55 wiederum ein Flammrohr 51 vorgesehen. Dieses heizt die sich in der unteren Aufweitung, insbesondere Querschnittsaufweitung, der Außentrommel 55 sammelnde Flüssigkeit 34 soweit auf, dass sich oberhalb der Flüssigkeit 34 im Ringraum 52 Dampf 57 bildet, der zur Beheizung der die Innenwandung 53 der Außentrommel 55 benetzenden Behandlungsflüssigkeit in der Kammer 50 der Trommel 46 dient.

Hinsichtlich weiterer Ausgestaltungen der Außentrommel 55 wird Bezug genommen auf die Beschreibung der Durchlaufwaschmaschine der Fig. 7 bis 9, die über eine Außentrommel 41 verfügt, die hinsichtlich der Gestaltung, des Aufbaus und der Funktion der Außentrommel 55 der Waschschleudermaschine der Fig. 11 entspricht.

Die in den Fig. 10 und 11 gezeigten Waschschleudermaschinen können an der Stelle der Flammrohre 51 auch durch Heizeinrichtungen im Inneren des jeweiligen Ringraums 52 beheizt werden. Bei diesen Heizeinrichtungen kann es sich um Heizstäbe 38 und Rohre 39 im unteren Bereich des Ringraums 52 handeln. Konkret erfolgt die Dampferzeugung bei solchen Waschschleudermaschinen mit Heizeinrichtungen, wie sie im Zusammenhang mit der Durchlaufwaschmaschine der Fig. 3 und 4 beschrieben worden sind. Hierauf wird Bezug genommen.

Die Erfindung eignet sich auch für Trockner für Wäsche. Hierbei ist eine gelochte Trocknertrommel zur Aufnahme der zu trocknenden Wäsche vollständig oder ggf. auch nur teilweise umgeben von einer stillstehenden doppelwandigen Außentrommel. Im Ringraum der Außentrommel wird Flüssigkeit soweit aufgeheizt, dass sich in der Innentrommel Dampf bildet, der durch Kondensation an der Innenwandung der Außentrommel Trocknungsluft im Inneren des Trockners zum Trocknen der Wäsche erwärmt. Die zu verdampfende Flüssigkeit im Inneren des Ringraums der stillstehenden Außentrommel kann von außen oder auch vom Inneren der doppelwandigen Außentrommel heraus aufgeheizt werden.

Das erfindungsgemäße Verfahren wird nachfolgend im Zusammenhang mit der Durchlaufwaschmaschine der Fig. 1 und 2 näher erläutert:

Die Behandlungsflüssigkeit in einigen Kammern 23 der Durchlaufwaschmaschine, und zwar im gezeigten Ausführungsbeispiel der ersten Kammer 23 der Klarwaschzone 25 und der ersten Kammer 23 der Spülzone 26, wird durch Dampf aufgewärmt bzw. erhitzt. Der dazu benötigte Dampf wird erfindungsgemäß direkt an oder in der Durchlaufwaschmaschine erzeugt. Zu diesem Zweck wird ein sich in der doppelwandigen Außentrommel 28 befindlicher Vorrat an Flüssigkeit durch ein entsprechendes Beheizen verdampft. Bei der Flüssigkeit kann es sich um Wasser handeln. Das Wasser kann ggf. mit den Siedepunkt erniedrigenden Zusätzen versehen sein. Es sind auch andere Flüssigkeiten mit niedrigem Siedepunkt als zu verdampfendes Wasser innerhalb der Außentrommel 28 denkbar.

Die Außentrommel 28 ist als ein Druckkörper ausgebildet, indem nach Art eines Dampfkessels direkt Dampf erzeugt und kondensiert wird. Dazu sind die Innenwandung 31 und die Außenwandung 32 der Außentrommel 28 druck- und gasdicht miteinander verschweißt. Die Außentrommel 28 ist auch als Kondensator ausgebildet. Dabei dient die Innenwandung 31 der Außentrommel 28 als Kondensator- bzw. Kondensationsfläche. An der im Inneren der Außentrommel 28 liegenden Seite der Innenwandung 31 kondensiert der Dampf. Die dabei frei werdende Energie wird über die Innenwandung 31 an die die Innenseite (das ist die zur Trommel 10 weisende Seite der Innenwandung 31) der Innenwandung 31 benetzende aufzuwärmende Behandlungsflüssigkeit abgegeben. Dabei dient die Innenwandung 31 der als Druckbehälter und Kondensator ausgebildeten Außentrommel 28 als Wärmetauscherfläche, von der die Energie des in der Außentrommel 28 erzeugten und an der Innenwandung 31 kondensierten Dampfs 57 an die Innenwandung 31 übertragen wird. Durch die im Bereich der Außentrommel 28 flüssigkeitsdurchlässige Wandung der Kammer 23 der Trommel 20 gelangt Behandlungsflüssigkeit in der Kammer 23 der Trommel 20 an die Innenwandung 31 der Außentrommel 28, so dass die die Innenwandung 31 benetzende Behandlungsflüssigkeit vom im Ringraum 30 der Außentrommel 28 gebildeten Dampf 57 und die Kondensation desselben an der Innenwandung 31 die Behandlungsflüssigkeit in der Kammer 23 aufgewärmt wird.

Im Ringraum 30 der doppelwandigen Außentrommel 28 befindet sich soviel Flüssigkeit, dass unter allen Betriebsumständen niemals die ganze Flüssigkeit verdampft. Der Flüssigkeitspegel im Bodenbereich des Ringraums 30 ist so gewählt, dass dieser den tiefsten Punkt der Innenwandung 31 nicht erreicht, so dass der innerhalb des die Trommel 20 vollständig umgebenden Ringraums 30 gebildete Dampf 57 mit der gesamten Innenwandung 31 der Außentrommel 28 ringsherum in Kontakt gelangt und hieran kondensieren kann.

Die bei der Dampferzeugung verdampfte Flüssigkeit im Inneren der Außentrommel 28 wird kontinuierlich ersetzt durch sich bei der Abkühlung des erzeugten Dampfs 57 bildenden Kondensat, das vor allem von der Innenwandung 31 zurückfließt zum Flüssigkeitsvorrat in der Außentrommel 28.

Durch die untere Erweiterung, insbesondere Querschnittserweiterung, der Außentrommel 28 sammelt sich die zu verdampfende Flüssigkeit stets an der tiefsten Stelle der Außentrommel 28, und zwar im Bereich der ebenen, oder nur leicht gebogenen Bodenwandung 33 der Außenwandung 32 der Außentrommel 28.

Die untere Aufweitung bzw. Querschnittserweiterung entsteht in der Außentrommel 28 ein Reservoir für die zu verdampfende Flüssigkeit 34. Durch das etwa mittig unter der Bodenwandung 33 der Außentrommel 28 angeordnete Flammrohr 35 wird nur derjenige untere Teil der Außentrommel 28 beheizt, indem sich die zu verdampfende Flüssigkeit 34 sammelt und die von der Flüssigkeit 34 benetzt wird. Die äußeren Randbereiche der Außentrommel 28, in denen sich nur Dampf 57 befindet, werden hingegen nicht beheizt. Auf diese Weise erfolgt eine besonders wirksame Verdampfung der Flüssigkeit 34 in der Außentrommel 28, wodurch in dieser kontinuierlich während des Betriebs der Durchlaufwaschmaschine Dampf 57 erzeugbar ist.

Durch den Drucksensor 36 und den Temperatursensor 37 werden ständig die aktuellen Temperatur- und Druckwerte innerhalb der Außentrommel 28 ermittelt. Durch vorzugsweise eine Regeleinrichtung werden die gemessenen Druck- und Temperaturwerte im Inneren der Außentrommel 28 mit vorgegebenen Druck- und Temperaturwerten verglichen und dementsprechend die Beheizung der Außentrommel 28 durch das Flammrohr 35 geregelt, so dass ein vorgegebener Dampfdruck im Inneren, insbesondere im Ringraum 30, der Außentrommel 28 automatisch angefahren werden kann. Denkbar ist es auch, nur die Temperatur oder nur den Druck in der Außentrommel 28 zu messen.

Das erfindungsgemäße Verfahren läuft mit den Durchlaufwaschmaschinen der Fig. 3 bis 9 und den Waschschleudermaschinen nach den Fig. 10 und 11 prinzipiell genauso wie beim zuvor beschriebenen erfindungsgemäßen Verfahren ab. Einige Ausführungsbeispiele unterscheiden sich von demjenigen der Fig. 1 nur dadurch, dass die Beheizung der Flüssigkeit im Ringraum nicht indirekt über das Flammrohr erfolgt, sondern durch im Inneren der Außentrommel angeordnete Heizstäbe, insbesondere Rohre mit darin angeordneten elektrischen Heizstäben oder sonstigen Heizelementen. Denkbar ist aber auch eine direkte Beheizung der Flüssigkeit durch im Inneren der Außentrommel angeordnete elektrische Heizelemente, die mit der zu verdampfenden Flüssigkeit direkt in Kontakt gelangen können.

Die erfindungsgemäße Verfahren eignen sich auch zur Aufheizung der Luft zum Trocknen von Wäsche in Wäschetrocknern.

## Patentansprüche

1. Verfahren zur Nassbehandlung von Wäsche, wobei die Wäsche in einer drehend antreibbaren und mindestens teilweise von einer bereichsweise doppelwandigen Außentrommel (28, 40, 41, 48, 55) umgebenen Trommel (20, 46) mindestens gewaschen wird und die mindestens zum Waschen dienende Behandlungsflüssigkeit durch Dampf aufgeheizt wird, **dadurch gekennzeichnet, dass** der Dampf (57) im Inneren der mindestens bereichsweise doppelwandigen Außentrommel (28, 40, 41, 48, 55) erzeugt wird, wobei der doppelwandige Bereich der Außentrommel (28, 40, 41, 48, 55) als Druckbehälter dient.

2. Verfahren nach Anspruch 1, **dadurch gekennzeichnet, dass** der Dampf (57) in wenigstens einem vorzugsweise umlaufenden von der Außentrommel (28, 40, 41, 48, 55) um die Trommel (20, 46) gebildeten Ringraum (30, 52) erzeugt wird, insbesondere durch Verdampfen einer erhitzten Flüssigkeit (34) in mindestens einem unteren Bereich des Ringraums (30, 52).

3. Verfahren nach Anspruch 1 oder 2, **dadurch gekennzeichnet, dass** die Außentrommel (28, 40, 41, 48, 55) im Bereich des jeweiligen Ringraums (30, 52) von außen mindestens bereichsweise befeuert wird, vorzugsweise im Bereich der tiefsten Stelle.

4. Verfahren nach einem der vorhergehenden Ansprüche, **dadurch gekennzeichnet, dass** die Flüssigkeit (34) durch mindestens eine im Ringraum (30, 52) angeordnete Heizeinrichtung verdampft wird.

5. Verfahren nach einem der vorhergehenden Ansprüche, **dadurch gekennzeichnet, dass** bei einer Durchlaufwaschmaschine mit einer mehrere in Längsrichtung aufeinanderfolgende Kammern (23) aufweisenden länglichen Trommel (20) nur mindestens einer Kammer (23) eine Außentrommel (28, 40, 41) zugeordnet wird und nur in mindestens einer ausgewählten, eine Außentrommel (28, 40, 41) aufweisenden Kammer (23) Dampf (57) erzeugt wird.

6. Vorrichtung zur Nassbehandlung von Wäsche mit einer drehend antreibbaren Trommel (20, 46) und mindestens einer Außentrommel (28, 40, 41, 48, 55), die sich wenigstens über einen Teil der Länge der Trommel (20, 46) erstreckt, wobei die mindestens eine Außentrommel (28, 40, 41, 48, 55) wenigstens bereichsweise doppelwandig ausgebildet ist, **dadurch gekennzeichnet, dass** die Außentrommel (28, 40, 41, 48, 55) im doppelwandigen Bereich einen Druckbehälter darstellt und in der doppelwandigen Außentrommel (28, 40, 41, 48, 55) durch mindestens eine Heizeinrichtung Dampf erzeugbar ist.

7. Vorrichtung nach Anspruch 6, **dadurch gekennzeichnet, dass** die doppelwandige Außentrommel (28, 40, 41, 48, 55) einen umlaufenden Ringraum (30, 52) um die Trommel (20, 46) bildet, wobei die doppelwandige Außentrommel (28, 40, 41, 48, 55) vorzugsweise aus einer zylindrischen Innenwandung (31, 53) und eine im unteren Bereich eine Erweiterung aufweisende Außenwandung (32, 54) aufweist zur Vergrößerung des Ringraums (30, 52) im Bereich der unteren Erweiterung.

8. Vorrichtung nach Anspruch 6 oder 7, **dadurch gekennzeichnet, dass** die Außenwandung (32, 54) im Bereich außerhalb der Erweiterung einen zylindrischen Bereich mit einem größeren Durchmesser als die Innenwandung (31, 53) aufweist, wobei der zylindrische Bereich der Außenwandung (32, 54) die Innenwandung (31, 53) konzentrisch umgibt.

9. Vorrichtung nach einem der Ansprüche 6 bis 8, **dadurch gekennzeichnet, dass** die Trommel (20, 46) im Bereich der doppelwandigen Außentrommel (28, 40, 41, 48, 55) für Behandlungsflüssigkeit durchlässig ist.

10. Vorrichtung nach einem der Ansprüche 6 bis 9, **dadurch gekennzeichnet, dass** die Außentrommel (28, 40, 41, 48, 55) stillstehend ausgebildet ist und/oder die Außentrommel (40, 48) nur über einen Teil ihrer Länge doppelwandig ausgebildet ist.

11. Vorrichtung nach einem der Ansprüche 6 bis 10, **dadurch gekennzeichnet, dass** die doppelwandige Außentrommel (41, 55) vorzugsweise im unteren Bereich mit wenigstens einem Kanal zur Ableitung und/oder Zufuhr von Behandlungsflüssigkeit durch die doppelwandige Außentrommel (41, 55) aus der Trommel (20, 46) bzw. in die Trommel (20, 46) versehen ist.

12. Vorrichtung nach einem der Ansprüche 6 bis 11, **dadurch gekennzeichnet, dass** die Trommel (20) mehrere in Längsrichtung aufeinanderfolgende Kammern (23) aufweist, wobei mindestens einer Kammer (23) eine Außentrommel (28, 40, 41) zugeordnet ist, die mindestens über einen Teil ihrer Länge doppelwandig ausgebildet ist.

13. Vorrichtung nach einem der Ansprüche 6 bis 12, **dadurch gekennzeichnet, dass** der Außentrommel (28, 40, 41, 48, 55) mindestens im Bereich, in der sie doppelwandig ausgebildet ist, wenigstens eine Heizeinrichtung zugeordnet ist, insbesondere die Heizeinrichtung außerhalb der Außentrommel (28, 41, 48, 55) angeordnet ist, vorzugsweise als ein unter der Außentrommel (28, 41, 48, 55) angeordnetes Flammrohr (35, 51) ausgebildet ist.

14. Vorrichtung nach einem der Ansprüche 6 bis 13, **dadurch gekennzeichnet, dass** die Heizeinrichtung im Ringraum (30, 52) der Außentrommel (40, 41, 48, 55) angeordnet ist, vorzugsweise im Bereich der unteren Erweiterung der doppelwandigen Außentrommel (28, 40, 41, 48, 55) angeordnet ist.

15. Vorrichtung nach einem der Ansprüche 6 bis 14, **dadurch gekennzeichnet, dass** der oder jeder doppelwandigen Außentrommel (28, 40, 41, 48, 55) ein den Druck und/oder die Temperatur im Ringraum (30, 52) der doppelwandigen Außentrommel (28, 40, 41, 48, 55) messender Sensor (36, 37) zugeordnet ist, vorzugsweise eine Einrichtung vorgesehen ist, die in Abhängigkeit vom gemessenen Druck und/oder von der gemessenen Temperatur im Ringraum (30, 52) der oder jeder Außentrommel (28, 40, 41, 48, 55) die Heizeinrichtung in oder unter der doppelwandigen Außentrommel (28, 40, 41, 48, 55) steuert, vorzugsweise regelt.

## Claims

1. Method for the wet treatment of laundry, wherein the laundry is at least washed in a drum (20, 46), which can be driven in rotation and is enclosed, at least in part, by a partially double-walled outer drum (28, 40, 41, 48, 55), and the treatment liquid, which serves at least for washing purposes, is heated up by steam, **characterized in that** the steam (57) is generated in the interior of the at least partially double-walled outer drum (28, 40, 41, 48, 55), wherein the double-walled region of the outer drum (28, 40, 41, 48, 55) serves as a pressure vessel.

2. Method according to Claim 1, **characterized in that** the steam (57) is generated in at least one preferably encircling annular space (30, 52), which is formed around the drum (20, 46) by the outer drum (28, 40, 41, 48, 55), in particular by evaporation of a heated liquid (34) in at least one lower region of the annular space (30, 52).

3. Method according to Claim 1 or 2, **characterized in that** the outer drum (28, 40, 41, 48, 55) is at least partially exposed to flames from the outside in the region of the respective annular space (30, 52), preferably in the region of the lowermost location thereof.

4. Method according to one of the preceding claims, **characterized in that** the liquid (34) is evaporated by at least one heating device arranged in the annular space (30, 52).

5. Method according to one of the preceding claims, **characterized in that**, in the case of a continuous batch washing machine with an elongate drum (20) having a plurality of chambers (23) following one after the other in the longitudinal direction, only at least one chamber (23) is assigned an outer drum (28, 40, 41) and steam (57) is generated only in at least one selected chamber (23) having an outer drum (28, 40, 41).

6. Apparatus for the wet treatment of laundry, having a drum (20, 46), which can be driven in rotation, and having at least one outer drum (28, 40, 41, 48, 55), which extends at least over part of the length of the drum (20, 46), wherein the at least one outer drum (28, 40, 41, 48, 55) is of at least partially double-walled design, **characterized in that** the outer drum (28, 40, 41, 48, 55) constitutes a pressure vessel in the double-walled region, and steam can be generated in the double-walled outer drum (28, 40, 41, 48, 55) by at least one heating device.

7. Apparatus according to Claim 6, **characterized in that** the double-walled outer drum (28, 40, 41, 48, 55) forms an encircling annular space (30, 52) around the drum (20, 46), wherein the double-walled outer drum (28, 40, 41, 48, 55) preferably has a cylindrical inner wall (31, 53) and an outer wall (32, 54), with a widened portion in the lower region, in order to increase the size of the annular space (30, 52) in the region of the lower widened portion.

8. Apparatus according to Claim 6 or 7, **characterized in that** the outer wall (32, 54), in the region outside the widened portion, has a cylindrical region with a diameter which is larger than that of the inner wall (31, 53), wherein the cylindrical region of the outer wall (32, 54) encloses the inner wall (31, 53) concentrically.

9. Apparatus according to one of Claims 6 to 8, **characterized in that** the drum (20, 46) is permeable to treatment liquid in the region of the double-walled outer drum (28, 40, 41, 48, 55).

10. Apparatus according to one of Claims 6 to 9, **characterized in that** the outer drum (28, 40, 41, 48, 55) is designed to be stationary and/or the outer drum (40, 48) is of double-walled design only over part of its length.

11. Apparatus according to one of Claims 6 to 10, **characterized in that** the double-walled outer drum (41, 55) is provided, preferably in the lower region, with at least one channel for directing away treatment liquid through the double-walled outer drum (41, 55) from the drum (20, 46) and/or feeding treatment liquid through the double-walled outer drum (41, 55) into the drum (20, 46).

12. Apparatus according to one of Claims 6 to 11, **characterized in that** the drum (20) has a plurality of chambers (23) following one after the other in the longitudinal direction, wherein at least one chamber (23) is assigned an outer drum (28, 40, 41), which is of double-walled design at least over part of its length.

13. Apparatus according to one of Claims 6 to 12, **characterized in that** the outer drum (28, 40, 41, 48, 55), at least in the region in which it is of double-walled design, is assigned at least one heating device, in particular the heating device is arranged outside the outer drum (28, 41, 48, 55), and is designed preferably in the form of a flame tube (35, 51) arranged beneath the outer drum (28, 41, 48, 55).

14. Apparatus according to one of Claims 6 to 13, **characterized in that** the heating device is arranged in the annular space (30, 52) of the outer drum (40, 41, 48, 55), preferably in the region of the lower widened portion of the double-walled outer drum (28, 40, 41, 48, 55).

15. Apparatus according to one of Claims 6 to 14, **characterized in that** the or each double-walled outer drum (28, 40, 41, 48, 55) is assigned a sensor (36, 37) which measures the pressure and/or the temperature in the annular space (30, 52) of the double-walled outer drum (28, 40, 41, 48, 55), a device preferably being provided to control, preferably regulate, the heating device in or beneath the double-walled outer drum (28, 40, 41, 48, 55) in dependence on the pressure measured and/or on the temperature measured in the annular space (30, 52) of the or each outer drum (28, 40, 41, 48, 55).

## Revendications

1. Procédé de traitement par voie humide de linge, le linge étant au moins lavé dans un tambour (20, 46) pouvant être entraîné en rotation et entouré au moins partiellement par un tambour extérieur partiellement à double paroi (28, 40, 41, 48, 55), et le liquide de traitement servant au moins au lavage étant chauffé par de la vapeur, **caractérisé en ce que** la vapeur (57) est générée à l'intérieur du tambour extérieur au moins partiellement à double paroi (28, 40, 41, 48, 55), la région à double paroi du tambour extérieur (28, 40, 41, 48, 55) servant de récipient sous pression.

2. Procédé selon la revendication 1, **caractérisé en ce que** la vapeur (57) est générée dans au moins un espace annulaire (30, 52) de préférence périphérique, formé par le tambour extérieur (28, 40, 41, 48, 55) autour du tambour (20, 46), en particulier par évaporation d'un liquide chauffé (34) dans au moins une région inférieure de l'espace annulaire (30, 52).

3. Procédé selon la revendication 1 ou 2, **caractérisé en ce que** le tambour extérieur (28, 40, 41, 48, 55) est chauffé au moins partiellement par des flammes depuis l'extérieur dans la région de l'espace annulaire respectif (30, 52), de préférence dans la région du point le plus bas.

4. Procédé selon l'une quelconque des revendications précédentes, **caractérisé en ce que** le liquide (34) est évaporé au moyen d'au moins un dispositif de chauffage disposé dans l'espace annulaire (30, 52).

5. Procédé selon l'une quelconque des revendications précédentes, **caractérisé en ce que**, dans le cas d'une machine à laver en continu pourvue d'un tambour allongé (20) comprenant plusieurs chambres (23) successives dans la direction longitudinale, un tambour extérieur (28, 40, 41) n'est associé qu'à au moins une chambre (23) et de la vapeur (57) n'est générée que dans au moins une chambre (23) sélectionnée comprenant un tambour extérieur (28, 40, 41).

6. Dispositif de traitement par voie humide de linge comprenant un tambour (20, 46) pouvant être entraîné en rotation et au moins un tambour extérieur (28, 40, 41, 48, 55) qui s'étend au moins sur une partie de la longueur du tambour (20, 46), l'au moins un tambour extérieur (28, 40, 41, 48, 55) présentant au moins partiellement une double paroi, **caractérisé en ce que** le tambour extérieur (28, 40, 41, 48, 55) constitue un récipient sous pression dans la région à double paroi et de la vapeur peut être générée au moyen d'au moins un dispositif de chauffage dans le tambour extérieur à double paroi (28, 40, 41, 48, 55).

7. Dispositif selon la revendication 6, **caractérisé en ce que** le tambour extérieur à double paroi (28, 40, 41, 48, 55) forme un espace annulaire périphérique (30, 52) autour du tambour (20, 46), le tambour extérieur à double paroi (28, 40, 41, 48, 55) comprenant de préférence une paroi intérieure cylindrique (31, 53) et une paroi extérieure (32, 54) présentant un élargissement dans la région inférieure afin d'agrandir l'espace annulaire (30, 52) dans la région de l'élargissement inférieur.

8. Dispositif selon la revendication 6 ou 7, **caractérisé en ce que** la paroi extérieure (32, 54) comprend une région cylindrique présentant un plus grand diamètre que la paroi intérieure (31, 53) dans la région à l'extérieur de l'élargissement, la région cylindrique de la paroi extérieure (32, 54) entourant de manière concentrique la paroi intérieure (31, 53).

9. Dispositif selon l'une quelconque des revendications 6 à 8, **caractérisé en ce que** le tambour (20, 46) est perméable au liquide de traitement dans la région du tambour extérieur à double paroi (28, 40, 41, 48, 55).

10. Dispositif selon l'une quelconque des revendications 6 à 9, **caractérisé en ce que** le tambour extérieur (28, 40, 41, 48, 55) est réalisé de manière fixe et/ou le tambour extérieur (40, 48) présente une double paroi seulement sur une partie de sa longueur.

11. Dispositif selon l'une quelconque des revendications 6 à 10, **caractérisé en ce que** le tambour extérieur à double paroi (41, 55) est pourvu, de préférence dans la région inférieure, d'au moins un canal pour l'évacuation du liquide de traitement à travers le tambour extérieur à double paroi (41, 55) à partir du tambour (20, 46) et/ou pour l'amenée du liquide de traitement à travers le tambour extérieur à double paroi (41, 55) dans le tambour (20, 46).

12. Dispositif selon l'une quelconque des revendications 6 à 11, **caractérisé en ce que** le tambour (20) comprend plusieurs chambres (23) successives dans la direction longitudinale, un tambour extérieur (28, 40, 41) étant associé à au moins une chambre (23), lequel tambour extérieur présente une double paroi au moins sur une partie de sa longueur.

13. Dispositif selon l'une quelconque des revendications 6 à 12, **caractérisé en ce qu'**au moins un dispositif de chauffage est associé au tambour extérieur (28, 40, 41, 48, 55) au moins dans la région dans laquelle il présente une double paroi, en particulier le dispositif de chauffage est disposé à l'extérieur du tambour extérieur (28, 41, 48, 55), de préférence est réalisé sous la forme d'un tube à flammes (35, 51) disposé en dessous du tambour extérieur (28, 41, 48, 55).

14. Dispositif selon l'une quelconque des revendications 6 à 13, **caractérisé en ce que** le dispositif de chauffage est disposé dans l'espace annulaire (30, 52) du tambour extérieur (40, 41, 48, 55), de préférence est disposé dans la région de l'élargissement inférieur du tambour extérieur à double paroi (28, 40, 41, 48, 55).

15. Dispositif selon l'une quelconque des revendications 6 à 14, **caractérisé en ce qu'**un capteur (36, 37) mesurant la pression et/ou la température dans l'espace annulaire (30, 52) du tambour extérieur à double paroi (28, 40, 41, 48, 55) est associé au ou à chaque tambour extérieur à double paroi (28, 40, 41, 48, 55), de préférence un dispositif est prévu, lequel commande, de préférence régule, le dispositif de chauffage dans le tambour extérieur à double paroi (28, 40, 41, 48, 55) ou en dessous de celui-ci en fonction de la pression mesurée et/ou de la température mesurée dans l'espace annulaire (30, 52) du ou de chaque tambour extérieur (28, 40, 41, 48, 55).
